# EUROPÄISCHE PATENTSCHRIFT

(11) **EP 0 450 411 B1**
(45) Veröffentlichungstag und Bekanntmachung des Hinweises auf die Patenterteilung: **25.01.1995**
(21) Anmeldenummer: 91104382.6
(22) Anmeldetag: 21.03.1991
(51) Int. Cl.: D01H 5/62

(54) **Vorrichtung zum Führen von Fasermaterial**
Apparatus for guiding fibre material
Appareil pour le guidage de matériau fibreux

(30) Priorität: 31.03.1990 DE 4010412
(43) Veröffentlichungstag der Anmeldung: 09.10.1991
(73) Patentinhaber: MASCHINENFABRIK RIETER AG, CH-8406 Winterthur (CH)
(72) Erfinder: Mondini, Giancarlo, Dr., CH-8400 Winterthur (CH); Burri, Richard, CH-8472 Seuzach (CH)

(56) Entgegenhaltungen:
- DE-A- 1 510 736
- DE-B- 1 142 781
- DE-U- 6 945 731
- GB-A- 650 124
- US-A- 1 454 316
- US-A- 2 096 923

## Beschreibung

Die Erfindung betrifft eine Vorrichtung zum Führen von Fasermaterial, wie Baumwolle als Wickelwatte, Band oder Vorgarn in einer Spinneinrichtung, insbesondere in einem Streckwerk, wobei das Fasermaterial zumindest kurzzeitig einem Zylinder mit einem Mantel aus Gummi oder einem ähnlichen Kunststoff anliegt, dessen Oberfläche durch eine Einrichtung zum Freihalten von Verunreinigungen beaufschlagt wird.

In verschiedenen Maschinen der Spinnerei wird Baumwolle als Wickelwatte, Band oder später als Faserbündel bzw. Faden geführt, wobei das Führen in vielen Fällen durch Zylinder erfolgt, welche einen Gummimantel aufweisen. Dies gilt insbesondere für Streckwerke, wie sie in Kämm-Maschinen, Flyer- und Ringspinnmaschinen Verwendung finden. Bei diesen Streckwerken sind jeweils Zylinder mit einem Gummimantel voneinander beabstandet und laufen zusammen mit Gegenzylindern, welche meist angetrieben sind und beispielsweise aus Stahl mit entsprechender Profilierung bestehen.

Zwischen Gummizylinder und Stahlzylinder wird das Spinnmaterial geführt, wobei die aufeinanderfolgenden Paare von Zylinder mit unterschiedlicher Geschwindigkeit laufen. Hierdurch wird das Fasermaterial zwischen den einzelnen Zylinderpaaren gestreckt, wobei die Klemmdistanz zwischen den Zylinderpaaren größer ist als die Faserlänge des Fasermaterials. Dabei werden verschiedene Stränge des Materials zusammengeführt und nach dem Streckwerk vereinigt. Beispielsweise kommen verschiedene Fasern bei einer Ringspinnmaschine von Lunten und werden im Streckwerk gestreckt, wobei die einzelnen Fasern längs orientiert sind und am Ausgang nach dem Streckwerk etwa parallel verlaufen. Die gestreckten Faser werden dann weiter zum Spinnring geführt.

Bei modernen Spinnereimaschinen besteht das Problem, daß die Geschwindigkeit, mit der die Zylinder laufen müssen, mit der Weiterentwicklung immer größer wird. Beispielsweise ist die Auslaufgeschwindigkeit in einem Streckwerk einer Strecke 1000 m/min, in demjenigen einer KämmMaschine 300 m/min. Bei einer Kämmereivorbereitungsmaschine sinkt die Geschwindigkeit auf 100 bis 150 m/min ab, während sie dann in einem Flyer beispielsweise bei 40 m/min liegt. Die Ringspinnmaschine läuft schlussendlich "nur" mit etwa 25 m/min.

Es ist verständlich, dass gerade bei den Gummimänteln der Zylinder eine elektrostatische Aufladung stattfinden kann und sich auf der Oberfläche z.B. klebrige Schichten von Honigtau bzw. Wachs ansetzen. Ferner sind auch Rückstände von Chemikalien auf der Oberfläche der Gummiwalzen zu finden, mit denen Ungeziefer in Baumwollplantagen bekämpft wird. Es ist verständlich, dass es durch diese Ablagerungen zu Unebenheiten an der Manteloberfläche der Zylinder kommt. Ferner wird die Manteloberfläche durch das Fasermaterial abgenützt, wobei dieser Abnützung durch ein Querverschieben des Fasernbündels während seines Laufes mittels einer verschiebbaren Fadenführung entgegengewirkt wird. Allerdings genügt dies in der Regel nicht, so dass der Gummi in Zeitintervallen abgeschliffen werden muß, damit das Fasermaterial nicht an bestimmten Stellen kleben bleibt und sich aufwickelt. Ein Gummizylinder einer Ringspinnmaschine hat beispielsweise eine Lebensdauer von 12.000 bis 24.000 Stunden, wobei innerhalb dieser Zeit 10 Schleifdurchläufe stattfinden. Bei jedem Schleifen werden etwa 0,2 - 0,3mm des Gummis abgetragen. Bei dem sehr schnell laufenden Streckwerk in einer Strecke ist die Lebensdauer der Gummizylinder nur 1.500 bis 2.500 Stunden, und das Schleifintervall beträgt 150 bis 250 Stunden. Die Gummiwalzen von einem Streckwerk einer Kämm-Maschine haben eine Lebensdauer von 15.000 bis 20.000 Stunden mit einem Schleifintervall von 1.500 bis 2.000 Stunden. Ähnlich ist auch die Lebensdauer von Gummizylinder in einer Kämmereivorbereitungsmaschine; bei einem Flyer liegt sie bei 15.000 bis 25.000 Stunden. Es ist leicht verständlich, dass dieses Schleifen der Gummizylinder sehr kostenintensiv ist, da meist eine Vielzahl von Gummizylindern vorhanden ist.

Aus der Schrift DE-U-69,45,731, die den Oberbegriff des Anpruchs 1 bildet, ist eine Einrichtung zum Sauberhalten von Walzenoberflächen bekannt, die einen Schaber zum Abschälen von Fremdpartikeln benutzt. Damit können grobe Verunreinigungen beseitigt werden, nicht jedoch fein verteilter, in die Oberflächenstruktur einer Walze eindringender Schmutz. Diese Einrichtung dürfte nur dann einsetzbar sein, wenn keine hohen Anforderungen an die Qualität der Fasermaterials gestellt wird.

Aufgabe der vorliegenden Erfindung ist es, das periodische Abtragen bzw. Schleifen der Gummizylinder zu vermeiden.

Zur Lösung dieser Aufgabe führt, daß dem Mantel eine Schleif-Reinigungseinrichtung zugeordnet ist.

Die Schleif-Reinigungseinrichtung kann laufend oder je nach Wunsch nur periodisch mit dem Mantel des Gummizylinders in Berührung gebracht werden. Es ist daran gedacht, jedem Gummimantel, der mit dem Fasermaterial in Berührung kommt, eine eigene Schleif-Reinigungseinrichtung beizugeben. Zumindest sollte dies aber für die Gummizylinder gelten, welche in einem Streckwerk den Auslauf bilden. Durch die Schleif-Reinigungseinrichtung soll die Speckigkeit der Gummizylinder vermieden und ihre Griffigkeit erhöht werden. Ein Nachschleifen erübrigt sich gänzlich, da die Gummizylinder solange gefahren werden, bis ihr Gummimantel nur noch eine bestimmte Soll-Dicke aufweist. Danach werden die Gummizylinder abgenommen und durch neue ersetzt. Selbstverständlich ist es möglich, abgefahrene Gummizylinder wieder neu mit Gummi zu belegen.

In einem bevorzugten Ausführungsbeispiel weist die Schleif-Reinigungseinrichtung eine Schleif-Reinigungsfläche auf, welche dem Mantel des Gummizylinders anliegt. Durch diese flächige Anlage soll ein zu starker Abtrag des Mantels vermieden werden und insbesondere die Oberfläche des Mantels plan geschliffen bleiben. Damit dürfte sich diese Ausführungsform gegenüber beispielsweise einer Schabkante od. dgl. als verbessert erweisen. Allerdings sollte auch beispielsweise eine Schabkante oder ein Schabfaden, der an der Manteloberfläche geführt wird, unter den vorliegenden Erfindungsgedanken fallen. Im übrigen ist nicht nur an mechanische Schleif-Reinigungseinrichtungen gedacht, sondern die Reinigung könnte auch mit optischen Mitteln, beispielsweise mit einem sehr exakt geführten Laserstrahl entlang der Manteloberfläche erfolgen. Allerdings haben die vorgeschlagenen mechanischen Schleif-Reinigungseinrichtungen bezüglich des Aufwandes erhebliche Vorteile.

Die Schleif-Reinigungsfläche kann profiliert, strukturiert (z.B. durch Korund) oder thermisch beschichtet sein. In letzterem Fall kann das Beschichten insbesondere durch Plasmaspritzen erfolgen, wobei als Beschichtungsmaterial beispielsweise ein Oxid(Aluminiumoxid, Titanoxid, Chromoxid, Zirkonocid od. dgl.) oder ein Karbid gemischt mit Metallbinder z.B. Werkstoffen der Cermet-Klasse in Frage kommt (z.B. Chromkarbid mit Nickel-Chrom-Binder; Wolframkarbid mit Kobalt als Metallbinder). Das durch thermisches Verschichten aufgebrauchte Metall kann je nach Verwendungszweck überschliffen, gebürstet oder roh belassen werden.

Es ist aber auch daran gedacht, dass eine Beschichtung der Schleif-Reinigungsfläche mit beispielsweise einem Flausch- oder Klettmaterial, einem Schleifscheibenmaterial oder einem anderen Material stattfindet. In das Flauschmaterial können beispielsweise Korund-KÖrner eingelagert sein. In jedem Fall muss das Material dazu geeignet sein, die Gummioberfläche schonend abzuschleifen, damit eine gleichmässig plane und saubere Oberfläche erhalten bleibt, deren Speckigkeit gering, dafür die Griffigkeit erhöht ist. Hierzu kann die Schleif-Reinigungsfläche auch diamantbeschichtet sein, eine Oberflächenkörnung besitzen oder sonst wie ähnlich herkömmlichen Schleifscheiben oberflächlich zerklüftet sein.

In einem bevorzugten Ausführungsbeispiel ist die Schleif-Reinigungsfläche die Unterfläche eines Schleif-Reinigungsflügels, welcher beispielsweise eine plane rechteckige Form besitzt, oder aber auch etwa gerundet der Oberfläche des Gummizylinders angepasst sein kann. Dieser Reinigungsflügel soll mit einer Drehachse verbunden sein, so dass er um diese Drehachse drehend der Oberfläche des Gummizylinders anliegt. Bei dieser Ausführungsform wird die anliegende Fläche der Drehrichtung des Zylinders nachlaufen. Das bedeutet, dass sich die Schleif-Reinigungsfläche von der Drehachse in Drehrichtung des Gummizylinders über einen Teil von dessen Umfrang erstreckt und dessen Oberfläche aufliegt. Die Drehachse ist dagegen achsparallel zum Zylinder angeordnet, so dass sie ebenfalls parallel zur Manteloberfläche in einem bestimmten Abstand von dieser Oberfläche verläuft.

Bei diesem Ausführungsbeispiel liegt der Schleif-Reinigungsflügel mit seinem Eigengewicht auf dem Mantel des Zylinders auf. Es kann sich hier erweisen, dass allein das Eigengewicht genügt, sofern die Schleif-Reinigungsfläche eine bestimmt Profilierung, Strukturierung oder Beschichtung aufweist. Sollte jedoch das Eigengewicht nicht genügen, so ist daran gedacht, eine Einrichtung zur Erhöhung des Anpressdruckes dem Schleif-Reinigungsflügel zuzuordnen. Hierdurch wird dann die Reibung erhöht und der Abrieb des Gummimantels beschleunigt.

Grundsätzlich ist daran gedacht, die Schleif-Reinigungseinrichtung entweder an einer Achse zu befestigen, um welche auch der Zylinder dreht, oder aber die Schleif-Reinigungseinrichtung an einer anderen Stelle, beispielsweise einem Tragarm od. dgl., zu befestigen, welcher jedoch einen Bezug zu dem Zylinder aufweisen muss, um ein planes Anliegen der Schleif-Reinigungsfläche in jedem Fall zu gewährleisten. Deshalb wird die Befestigung an der Achse des Zylinders bevorzugt. Zur Festlegung der Schleif-Reinigungseinrichtung ist ein Klemmblock vorgesehen, welcher mit entsprechenden Klemmmittel an der Achse festgelegt ist. Dabei wird dieser Klemmblock von der o.g. Drehachse durchsetzt, welche den Schleif-Reinigungsflügel hält. Hierdurch ist ein festgelegter Bezug von Schleif-Reinigungseinrichtung und Gummizylinder gewährleistet.

Damit bei diesem Ausführungsbeispiel auch gleichzeitig eine Einrichtung zur Erhöhung des Anpressdruckes angeordnet werden kann, soll andererseits des Klemmblockes der Drehachse ein Hebel angeformt werden, zwischen dem und der Drehachse sich eine Schraubenfeder od. dgl. Kraftspeicher als Einrichtung zur Erhöhung des Anpressdruckes befindet. Über die Stärke der Schraubenfeder kann dann auch die Stärke des Anpressdruckes beeinflusst werden. Dies ist ein sehr einfaches Ausführungsbeispiel und deshalb bevorzugt. Jedoch sollen im Rahmen der Erfindung auch andere denkbare Einrichtungen zu Erhöhung des Anpressdruckes liegen.

Ferner ist auch vorgesehen, dass beidseits des Zylinders Klemmblöcke vorhanden sind, zwischen denen die Drehachse verläuft, an welcher der Schleif-Reinigungsflügel festliegt. Hierdurch ist die Halterung dieser Drehachse verbessert, da nicht die Gefahr eines Abkippens der freischwebenden Drehachse besteht. Selbstverständlich kann hier wieder die eben genannte Einrichtung zur Erhöhung des Anpressdruckes angeordnet sein.

Weitere Ausführungsbeispiele von Schleif-Reinigungseinrichtungen sind in der Zeichnungsbeschreibung näher dargestellt.

Insgesamt wird durch die erfindungsgemäßte Vorrichtung das periodische Schleifen der Gummizylinder überflüssig und damit ein erheblicher Kostenfaktor beseitigt.

Weitere Vorteile, Merkmale und Einzelheiten der Erfindung ergeben sich aus der nachfolgenden Beschreibung bevorzugter Ausführungsbeispiele, sowie anhand der Zeichnung; diese zeigt in
- Figur 1: eine teilweise im Längsschnitt dargestellte Seitenansicht eines Teils eines Streckwerkes;
- Figur 2: eine perspektivische Darstellung der Zuordnung von Teilen eines Streckwerkes zueinander;
- Figur 3: eine perspektivische Darstellung eines weiteren Ausführungsbeispiels einer Zuordnung von Teilen eines Streckwerks zueinander;
- Figur 4: eine Seitenansicht einer schematischen Darstellung von Streckwerkelementen;
Ein Streckwerk R, wie es in einer Vielzahl von bekannten Maschinen in der Spinnerei Anwendung findet, weist im Falle einer Ringspinnmaschine einen Tragrahmen 1 auf, welcher, nicht näher gezeigt, rechtsseitig zusammen mit einem entsprechenden Maschinenteil ein Drehgelenk ausbildet. Infolge dieses Drehgelenks kann der Tragrahmen 1 in Richtung x angehoben werden. Seine Festlegung in einer Gebrauchslage an der Spinnereimaschine erfolgt mittels eines Klemmhebels 2.

Von der eigentlichen Spinnereimaschine, im vorliegenden Ausführungsbeispiel handelt es sich um eine Ringspinnmaschine, wird nur eine Basis 3 gezeigt, an welcher rechtsseitig in einem gewissen Abstand das oben erwähnte Drehgelenk für den Tragrahmen 1 festliegt.

Auf dieser Basis 3 sind Lagerblöcke 4, 5 und 6 angeordnet, in denen entsprechende Unterzylinder 7, 8 und 9 um jeweils ihre Längsachsen drehen. Auf eine nähere Darstellung der Lagerung der Unterzylinder 7, 8 und 9 wird verzichtet, da diese in der Maschinentechnik als bekannt vorausgesetzt werden muss. Die Unterzylinder 7, 8 und 9 bestehen in der Regel aus Metall, insbesondere aus gehärtetem Stahl, wobei sie auf ihrer Mantelfläche in bestimmten Bereichen strukturiert bzw. profiliert sind. Diese Bereiche werden weiter unten näher erläutert. Wesentlich ist noch, zu erwähnen, dass diese Unterzylinder 7, 8 und 9 angetrieben sind, wobei ihr jeweiliger Antrieb der Übersichtlichkeit halber in der Zeichnung nicht gezeigt ist.

Jedem Unterzylinder 7, 8 und 9 ist ein entsprechender Oberzylinder 10, 11 und 12 an dem Tragrahmen 1 zugeordnet. Dabei werden diese Oberzylinder über entsprechende Traglaschen 13, 14 und 15 an dem Tragrahmen 1 gehalten. Die Halterung erfolgt so, daß die Traglaschen 13, 14 bzw. 15 eine Achse 16, 17 bzw. 18 der Oberzylinder 10, 11 bzw. 12 etwa mittig umfassen und klemmend halten. Die Achse 18 ist in Figur 2 perspektivisch gezeigt und ihr Mittenbereich, in welchem die klemmende Halterung durch die Traglasche 15 stattfindet, mit 19 gekennzeichnet. Der Klemmbereich 19 ist flächig ausgestattet, um die richtige Positionierung der Achse 18 in den Traglaschen 13, 14 und 15 zu gewährleisten. Hierdurch ist die relative Positionierung einer später beschriebenen Schleif-Reinigungseinrichtung 30 bzw. der einzelnen Ober- und Unterzylinder zueinander vorgestimmt. In Figur 2 ist vor allem erkennbar, daß beidseits dieses Klemmbereiches 19 Oberzylinder 12a bzw. 12b an der Achse 18 angeordnet sind. Auf Zug kann jeweils eine Achse 16, 17 bzw. 18 aus der Traglasche 13, 14 bzw. 15 entfernt werden.

Ansonsten besitzt jeder Oberzylinder 10, 11 bzw. 12 ein nur schematisch angedeutetes Kugellager 20, welches es ermöglicht, daß der Oberzylinder 10, 11 bzw. 12 um die Achse 18 dreht. Ferner besteht jeder Oberzylinder 10, 11 bzw. 12 aus einem Zylinderkörper 21, beispielsweise aus Kunststoff oder Metall, welcher mit einem Mantel 22 aus Gummi bzw. einem gummiähnlichen Kunststoff belegt ist. Dieser Mantel 22 wirkt mit den Unterzylinder 7, 8 bzw. 9 beim Transport eines nicht näher gezeigten Faserbündels oder Bandes zusammen. Beispielsweise kann ein entsprechendes Faserbündel von einer Lunte in eine Ringspinnmaschine zu einer Fadenführung 23 laufen, nach welcher er einen entsprechenden Spalt zwischen Unterzylinder 7 und Oberzylinder 10, Unterzylinder 8 und Oberzylinder 11 sowie Unterzylinder 9 und Oberzylinder 12 durchläuft. Danach verlässt das Faserbündel das Streckwerk R und wird von einer Spindel od. dgl. aufgenommen, wobei ein Zurückdrehen des Faserbündels bis zum Auslauf von Unterzylinder 9 und Oberzylinder 12 erfolgt. Auf diese Weise ist dann ein Faden hergestellt, der aus Fasern zusammengesetzt ist.

Die Fadenführung 23 ist im übrigen im vorliegenden Ausführungsbeispiel an den Lagerbock 4 für den Unterzylinder 7 verschiebbar angeordnet, so dass ein Faserbündel über einen grossen Teil der Breite b eines Oberzylinders 10, 11 bzw. 12 geführt werden kann. Zumindest in diesem Bereich ist die Mantelfläche der Unterzylinder 7, 8 bzw. 9 strukturiert bzw. profiliert, so dass die Faserhalterung gewährleistet bleibt. Im vorliegenden Ausführungsbeispiel besitzen Unterzylinder 8 und Oberzylinder 11 eine zusätzliche Bandführung für das Faserbündel, wobei jeweils ein Unterband 24 und ein Oberband 25 den jeweiligen Unterzylinder 8 bzw. Oberzylinder 11 teilweise umschlingen. Über einen Käfig 26 bzw. 27 sowie eine an deren Ende befestigte, nicht näher gezeigte Rolle od. dgl. wird gewährleistet, dass Unterband 24 und Oberband 25 über eine gewünschte Strecke aneinanderliegen, wodurch die Führung des Faserbündels verbessert wird. Erfindungsgemäß ist jedem Oberzylinder 10, 11 bzw. 12 eine Schleif-Reinigungseinrichtung 30 zugeordnet, welche als wesentlichstes Merkmal eine Fläche 31 aufweist, die dem Gummimantel 22 anliegt. Vom Erfindungsgedanken wird dabei sowohl eine grössere Fläche, wie in den Figuren 2 und 3 gezeigt, umfasst, jedoch soll auch ein schmaler Streifen oder gar nur eine linienförmige Auflage in den Rahmen der vorliegenden Erfindung fallen. Wesentlich ist, dass durch diese Schleif-Reinigungsfläche 31 ein geringfügiger Abtrag des Mantels 22 bei jeder Umdrehung des Oberzylinders 10, 11 bzw. 12 stattfindet, wobei die Drehrichtung des Oberzylinders mit z gekennzeichnet ist. Hierzu ist daran gedacht, dass zum einen allein durch das Eigengewicht eines, die Schleif-Reinigungsfläche 31 aufweisende Schleif-Reinigungsflügels 32 zusammen mit den natürlichen Unebenheiten der Schleif-Reinigungsfläche 31 die Reinigung erfolgt. Bei der Geschwindigkeit und bei der Vielzahl der Betriebsstunden, welche Oberzylinder 10, 11 bzw. 12 und Reinigungsflügel 32 zusammenwirken, kann alleine dieses langanhaltende Zusammenwirken zu einer Abtragung des Mantels 22 führen. Im Rahmen der Erfindung liegen jedoch auch weitere Beschichtungen der Schleif-Reinigungsfläche 31 des Schleif-Reinigungsflügels 32, wobei beispielsweise diese Oberfläche profiliert oder strukturiert sein kann. Gedacht ist auch an eine Plasmabeschichtung mit einer gewissen Rauigkeit oder an ein auf der Schleif-Reinigungsfläche 31 aufgelegtes Klett- oder auch Flauschband, welches die Oberfläche des Mantels 22 in irgendeiner Form angreift.

Wesentlich ist, dass der Schleif-Reinigungsflügel 32 bzw. die Schleif-Reinigungsfläche 31 dem Mantel 22 über dessen gesamte Breite b plan anliegt. Nur so erfolgt eine gleichmässige Abtragung des Mante 22. Hierzu soll erfindungsgemäss eine Drehachse 33 dienen, welche einen Klemmblock 34 durchsetzt. Dieser Klemmblock 34 ist der Achse 16, 17 bzw. 18 aufgesetzt, wobei er zum Einschieben der Achse 16, 17 bzw. 18 einen entsprechenden Schlitz 35 besitzt. In Gebrauchslage wird dieser Schlitz 35 von entsprechenden Schraubenbolzen 36 durchquert, wobei beim Anziehen dieser Schraubenbolzen 36 eine klemmende Halterung des Klemmblockes 34 auf der Achse 16, 17 bzw. 18 entsteht. Durch ein Drehen des Klemmblockes 34 kann eine entsprechende Justierung des Schleif-Reinigungsflügels 32 erfolgen.

In einem einfachen Ausführungsbeispiel der Erfindung besitzt die Drehachse 33 jenseits des Klemmblockes 34 einen Hebel 37, der über eine Schraubenfeder 38 mit der Achse 18 gekoppelt ist. Über diese Schraubenfeder 38 wird der Anpressdruck des Schleif-Reinigungsflügels 32 auf dem Mantel 22 des Oberzylinders 12 erhöht. Selbstverständlich sind hier auch weitere Einrichtungen denkbar, so dass diese Einrichtungen zur Erhöhung des Anpressdruckes grundsätzlich mit der Bezugszahl 39 gekennzeichnet sein soll.

In einem anderen Ausführungsbeispiel der Erfindung gemäss Figur 3 sind beidseits des Oberzylinders 12b und des Oberzylinders 12a jeweils Klemmblöcke 34 a und 34b angeordnet. Dabei sitzt der Klemmblock 34a wie oben zu Figur 2 beschrieben der Achse 18a auf. Die Achse 18a durchsetzt jedoch mit einem Achsstummel 40 den zweiten Klemmblock 34b jenseits des Oberzylinders 12b, wobei dieser Klemmblock 34b auf dem Achsstummel 40 ebenso mittels entsprechender Schraubenbolzen 41 gehalten wird, wie der Klemmblock 34a.

In diesem Ausführungsbeispiel ist jedoch zwischen Klemmblock 34a und 34b eine durchgehende Drehachse 42 angeordnet, welche den Schleif-Reinigungsflügel 32 hält. Der Vorteil dieser durchgehenden, von beiden Klemmblöcken 34a und 34b gehaltenen Drehachse 42 ist die bessere Justierungsmöglichkeit und Gewährleistung des planen Verlaufs über die gesamte Breite.

Aus Figur 4 wird nochmals die Anordnung von Klemmblock 35 zu dem Oberzylinder 12 deutlich. Es ist auch erkennbar, dass der Schleif-Reinigungsflügel 32 der Drehrichtung z nachläuft, so dass nicht etwa eine Schabkante gebildet wird. In diesem Ausführungsbeispiel ist dem Oberzylinder 12 noch eine Putzwalze 43 zugeordnet, welche auf ihrem Umfang beispielsweise mit einem Flauschmaterial belegt sein kann. Diese Putzwalze 43 dient ebenfalls dem Reinigen des Gummimantels 22.

Ein weiteres Ausführungsbeispiel der Erfindung, d.h., einer Schleif-Reinigungseinrichtung 30b ist in Figur 1 selbst angedeutet. Hier wird der entsprechende Schleif-Reinigungsflügel 32 direkt vom Tragrahmen 1 gehalten, wobei auch hier der Schleif-Reinigungsflügel 32 eine Drehachse 44 besitzt. Nicht näher gezeigt sind hier Elemente, welche ein Andrücken der Schleif-Reinigungsflügel 32 an den Oberzylinder 12 bewirken.

Anstatt bei jeder Spinnstelle eine Schleif-Reinigungseinrichtung 30 anzuordnen, kann diese auch an einem entlang der Spinnmaschine fahrenden Bedienungsgerät angeordnet sein. Solche Geräte sind gebräuchlich, um beispielsweise gebrochene Fäden zwischen Streckwerk und Spinnkops neu anzusetzen.

## Patentansprüche

1. Vorrichtung zum Führen von Fasermaterial, wie Baumwolle als Wickelwatte, Band oder Vorgarn in einer Spinneinrichtung, insbesondere in einem Streckwerk (R) mit einem Zylinder (12) mit einem Mantel (22) aus Gummi oder einem ähnlichen Kunststoff, dessen Oberfläche durch eine Einrichtung zum Freihalten von Verunreinigungen beaufschlagt wird,
dadurch gekennzeichnet, dass dem Mantel (22) eine Schleif-Reinigungseinrichtung (30) zugeordnet ist, wobei die Schleif-Reinigungseinrichtung (30) eine Schleif-Reinigungsfläche (31) aufweist, welche auf dem Mantel (22) liegt, und Teil eines Schleif-Reinigungsflügels (32) ist, welcher eine Drehachse (33,42,44) besitzt und welcher sich von der Drehachse aus in Drehrichtung (7) des Zylinders (10,11,12) über einen Teil von dessen Umfang erstreckt.

2. Vorrichtung nach Anspruch 1, dadurch gekennzeichnet, dass die Schleif-Reinigungsfläche (31) profiliert, strukturiert oder thermisch beschichtet ist.

3. Vorrichtung nach Anspruch 1, dadurch gekennzeichnet, dass auf die Schleif-Reinigungsfläche (31) eine Schleif-Reinigungsschicht, beispielsweise mit Flausch- oder Klettmaterial belegt, aufgelegt ist.

4. Vorrichtung nach einem der vorstehenden Ansprüche, dadurch gekennzeichnet, dass die Drehachse (33,42,44) achsparallel zum Zylinder (10,11,12) angeordnet ist.

5. Vorrichtung nach wenigstens einem der Ansprüche 1 bis 4, dadurch gekennzeichnet, dass der Schleif-Reinigungsvorrichtung (30) eine Einrichtung (39) zur Erhöhung des Anpressdruckes am Mantel (22) zugeordnet ist.

6. Vorrichtung nach wenigstens einem der Ansprüche 1 bis 4, dadurch gekennzeichnet, dass die Schleif-Reinigungsvorrichtung (30) an einer Achse (16,17,18) befestigt ist, um welche auch der Zylinder (10,11,12) dreht.

7. Vorrichtung nach Anspruch 6, dadurch gekennzeichnet, dass die Schleif-Reinigungseinrichtung (30) mit einem Klemmblock (34) an der Achse (18) festgelegt ist, wobei der Klemmblock (34) von der Drehachse (33) durchsetzt ist, welche den Schleif-Reinigungsflügel (32) hält.

8. Vorrichtung nach Anspruch 7, dadurch gekennzeichnet, dass andererseits des Klemmblockes (34) der Drehachse (33) ein Hebel (37) angeformt ist, zwischen dem und der Drehachse (18) sich eine Schreibenfeder (38) od. dgl. Kraftspeicher als Einrichtung (39) zur Erhöhung des Anpressdruckes befindet.

9. Vorrichtung nach einem der Ansprüche 1 bis 8, dadurch gekennzeichnet, dass beidseits des Zylinders Klemmblöcke (34a und 34b) vorgesehen sind, zwischen denen die Drehachse (41) eingespannt ist, an welcher der Schleif-Reinigungsflügel (32) festliegt.

10. Vorrichtung nach wenigstens einem der Ansprüche 1 bis 5, dadurch gekennzeichnet, dass die Schleif-Reinigungseinrichtung (30b) an einem Tragrahmen (1) befestigt ist, welcher auch den Zylinder (10,11,12) hält.

11. Vorrichtung nach wenigstens einem der Ansprüche 1 bis 5, dadurch gekennzeichnet, dass die Schleif-Reinigungseinrichtung (30c) aus einem Druckkörper (45) besteht, dessen Schleif-Reinigungsfläche (31) der Oberfläche des Zylinders (10,11,12) angepasst ist.

12. Vorrichtung nach Anspruch 11, dadurch gekennzeichnet, dass der Druckkörper (45) von einem Kraftspeicher (47) beaufschlagt ist.

13. Vorrichtung nach wenigstens einem der Ansprüche 1 bis 5, dadurch gekennzeichnet, dass die Schleif-Reinigungseinrichtung (30d) aus einem flexiblen Band (48) belegt mit Schleifkörpern (49) besteht, welches teilweise den Zylinder (10,11,12) umschlingt.

## Claims

1. An apparatus for guiding fibre material such as cotton as a cotton-wool packing, yarn or roving yarn in a spinning device, in particular in a drafting arrangement (R) with a cylinder (12) provided with a case (22) made from rubber or a similar synthetic material, whose surface is charged by a device for keeping it free from impurities, characterized in that an abrasive cleaning device (30) is allocated to the case (22), with the abrasive cleaning device (30) being provided with an abrasive cleaning surface (31) which rests on the case (22) and is part of a abrasive cleaning wing (32) which is provided with a rotational axle (33, 42, 44) and which starting out from the rotational axle extends in the direction of rotation (7) of the cylinder (10, 11, 12) over a part of its circumference.

2. An apparatus as claimed in claim 1, characterized in that the abrasive cleaning surface (31) is profiled, structured or thermally coated.

3. An apparatus as claimed in claim 1, characterized in that an abrasive cleaning layer, covered with pile material or Velcro material for example, is placed on the abrasive cleaning surface (31).

4. An apparatus as claimed in one of the previous claims, characterized in that the rotational axle (33, 42, 44) is arranged parallel to the axis of the cylinder (10, 11, 12).

5. An apparatus as claimed in at least one of the claims 1 to 4, characterized in that a device for increasing the tension pressure on the case (22) is allocated to the abrasive cleaning apparatus (30).

6. An apparatus as claimed in at least one of the claims 1 to 4, characterized in that the abrasive cleaning apparatus (30) is attached to an axle (16, 17, 18), which is the axle of the rotating cylinder (10, 11, 12).

7. An apparatus as claimed in claim 6, characterized in that the abrasive cleaning apparatus (30) is fixed with a clamping block (34) to the axle (18), with the clamping block (34) being penetrated by the rotational axle (33) which holds the abrasive cleaning wing (32).

8. An apparatus as claimed in claim 7, characterized in that a lever (37) is formed on the other side of the clamping block (32) of the rotational axle (33), and that a helical spring (38) or a similar energy storage means as a device (39) for increasing the pressure is disposed between the lever and the rotational axle (18).

9. An apparatus as claimed in one of the claims 1 to 8, characterized in that clamping blocks (34a and 34b) are provided on either side of the cylinder and that the rotational axle (41) is tensioned between them and that the abrasive cleaning wing (32) sits close thereon in a rigid manner.

10. An apparatus as claimed in at least one of the claims 1 to 5, characterized in that the abrasive cleaning apparatus (30b) is attached to a carrier frame (1) which also holds the cylinder (10, 11, 12).

11. An apparatus as claimed in at least one of the claims 1 to 5, characterized in that the abrasive cleaning device (30c) consists of a pressure body (45) whose abrasive cleaning surface (31) is adapted to the surface of the cylinder (10, 11, 12).

12. An apparatus as claimed in claim 11, characterized in that the pressure body (45) is charged by the energy storage means (47).

13. An apparatus as claimed in at least one of the claims 1 to 5, characterized in that the abrasive cleaning device (30d) consists of a flexible belt (48) covered with abrasive bodies, which belt partially encompasses the cylinder (10, 11, 12).

## Revendications

1. Dispositif pour guider de la matière fibreuse, comme le coton en tant que rouleau de nappe, ruban ou mèche dans un arrangement de filage, particulièrement dans un train d'étirage (R), avec un cylindre (12) possédant une enveloppe (22) de caoutchouc ou d'une matière artificielle semblable, dont la surface est garnie d'un arrangement ayant le but de la garder libre de toutes impuretés,
caractérisé par le fait
qu'un arrangement de nettoyage par frottement (30) est adjoint à l'enveloppe (22), et où l'arrangement de nettoyage par frottement (30) possède une surface de nettoyage par frottement (31) qui repose sur l'enveloppe (22), et constitue une partie d'une aile de nettoyage par frottement (32) qui possède un axe de rotation (33, 42, 44), et qui s'étend sur une partie de la circonférence du cylindre (10, 11, 12), depuis l'axe de rotation dans le sens de rotation (7) de celui-ci.

2. Dispositif selon revendication 1,
caractérisé par le fait que
la surface de nettoyage par frottement (31) est profilée, structurée ou recouverte thermiquement.

3. Dispositif selon revendication 1,
caractérisé par le fait
qu'une couche de nettoyage par frottement, garnie par exemple d'une matière à longs poils ou accrochante, est superposée à la surface de nettoyage par frottement (31).

4. Dispositif selon l'une des revendications précédentes,
caractérisé par le fait que
l'axe de rotation (33, 42, 44) est disposé d'une manière parallèle à l'axe du cylindre (10, 11, 12).

5. Dispositif selon au moins l'une des revendications 1 à 4,
caractérisé par le fait
qu'un arrangement (39) est adjoint à l'arrangement de nettoyage par frottement (30), dans le but d'augmenter la pression d'appui sur l'enveloppe (22).

6. Dispositif selon au moins l'une des revendications 1 à 4,
caractérisé par le fait que
l'arrangement de nettoyage par frottement (30) est fixé sur un axe (16, 17, 18), autour duquel tourne également le cylindre (10, 11, 12).

7. Dispositif selon revendication 6,
caractérisé par le fait que
l'arrangement de nettoyage par frottement (30) est fixé sur l'axe (18) par un bloc de serrage (34), et où le bloc de serrage (34) est traversé par l'axe de rotation (33) qui maintient l'aile de nettoyage par frottement (32).

8. Dispositif selon revendication 7,
caractérisé par le fait
qu'un bras (37) est formé sur l'axe de rotation (33), de l'autre côté du bloc de serrage (34), et un ressort à boudin (38) ou une réserve de force similaire se trouve entre le bras et l'axe de rotation (18), comme arrangement (39) servant à augmenter la pression d'appui.

9. Dispositif selon l'une des revendications 1 à 8,
caractérisé par le fait que
des blocs de serrage (34a et 34b) sont prévus de chaque côté du cylindre, entre lesquels est encastré l'axe de rotation (42) sur lequel repose d'une manière fixe l'aile de nettoyage par frottement (32).

10. Dispositif selon au moins l'une des revendications 1 à 5,
caractérisé par le fait que
l'arrangement de nettoyage par frottement (30b) est fixé sur un cadre porteur (1) qui maintient également les cylindres (10, 11, 12).

11. Dispositif selon au moins l'une des revendications 1 à 5,
caractérisé par le fait que
l'arrangement de nettoyage par frottement (30c) est constitué d'un corps de pression (45) dont la surface de nettoyage par frottement (31) est adaptée à la surface du cylindre (10, 11, 12).

12. Dispositif selon revendication 11,
caractérisé par le fait que
le corps de pression (45) est chargé par une réserve de force (47).

13. Dispositif selon au moins l'une des revendications 1 à 5,
caractérisé par le fait que
l'arrangement de nettoyage par frottement (30d) est constitué d'une bande flexible (48) garnie de corps de frottement (49), qui entoure partiellement le cylindre (10, 11, 12).
